# EUROPÄISCHE PATENTANMELDUNG

(11) **EP 0 035 652 A1**
(43) Veröffentlichungstag der Anmeldung: **16.09.1981**
(21) Anmeldenummer: 81100850.7
(22) Anmeldetag: 06.02.1981
(51) Int. Cl.: C10B 1/10, F27B 7/24

(54) **Vorrichtung für die Pyrolyse von Müll**

(30) Priorität: 07.03.1980 DE 3008741
(71) Anmelder: BUCKAU - WALTHER Aktiengesellschaft, D-4048 Grevenbroich 1 (DE)
(72) Erfinder: Melchert, Friedrich, D-5060 Bergisch-Gladbach 1 (DE); Kauertz, Manfred, D-5000 Köln-Brück (DE); Scholz, Heinz-Jürgen, D-5063 Overath (DE)

(57) **Zusammenfassung**

Gegenstand der Erfindung ist eine Vorrichtung für die Pyrolyse von Müll in einem Drehrohr (1). Zur Verhinderung des Austritts von staubhaltigen Pyrolysegasen ist das pendeind aufgehängte Ausfallgehäuse (5) und das Guteinfallgehäusegegenüber dem Drehrohrabgedichtet.

## Beschreibung

Die Erfindung betrifft eine Vorrichtung für die Pyrolyse von Müll in einem mittels Laufringen versehenen Drehrohr, das einerseits von einem Guteinfallgehäuse und andererseits von einem Gutausfallgehäuse mit einem Gasabzugsstt zen und einer Gutabzugsvorrichtung abgedichtet ist.

Derartige Vorrichtungen werden für die Beseitigung von Müll oder anderen Abfallstoffen durch Pyrolyse verwendet. Bei solchen Prozessen fallen Pyrolysegase und Feststoffe an, die weiter verwendet werden. Pyrolysegase sind explosiv und/oder giftig, so daß für eine einwandfreie Abdichtung der Pyrolyseanlage gesorgt werden muß. Derartige Anlagen arbeiten bei hchen Betriebstemperaturen entweder mit Unterdruck oder mit Überdruck innerhalb des Drehrohres. Dadurch treten Dichtungsprobleme an den beiden Enden des Drehrohres auf, weil es schwierig ist, das rotierende Drehrohr gegenüber den feststehenden Ein- und Austrittsgehäusen abzudichter. Auserdem sind die Bewegungen des Drehrohres von den Dichtungon aufzufangen. Diese Bewegungen sind bedingt durch auftretende Deformationen des Drehrohres (Unrundwerden), axiale Wärmedehnungen des Rohres auf Grund der hohen Betriebstemperaturen und die axiale Bewegung des Rohres auf Grund der Pendelbewegung durch den Antrieb. Auch eine Schräglage bzw. eine Neigung des Rohres sind aufzufangen, insbesondere dann, wenn die Schräglage bzw. die Neigung veränderlich ist.

Der Erfindung liegt die Aufgabe zugrunde, eine konpakte Dichtung zwischen dem rotierenden Drehrohr und den feststehenden Gehauseteilen zu schaffen, so daß bei Unterdruckbctrieb der Eintritt von Sauerstoff und bei überdruckbetrieb der Austritt von staubhaltigen Pyrolysegasen verhindert wird.

Diese Aufgabe wird dadurch gelöst, daß das Gutausfallgehäuse pendelnd aufgehängt ist und das Drehrohr im Ausfallbereich umschließt, wobei zwischen dem Ausfallgehäuse und dem Drehrohr eine Schleifringdichtung vorgesehen ist und das Ausfallgehäuse kopfseitig eine Dichtungstasse für das Pyrolysegas und fußseitig eine Abzugsvorrichtung für die Feststoffe aufweist.

Das pendelnd aufgehängte Ausfallgehäuse kann den Bewegungen des Drehrohres folgen, so daß auch die Schleifringdichtung diese Bewegungen kraftlos ohne Beeinträchtigung eines Dichtverschlusses auffangen kann. Außerdem gewährt die Dichttasse einen einwandfreien Abschluß am Gasaustritt des pendelnden Ausfallgehäuses.

Ein Ausführungsbeipiel mit weiteren Erfindungsgedanken ist in der Zeichnung dargestellt und wird im nachfolgenden näher beschrieben.

Es zeigt:
Fig. 1 eine schematische Darstellung des gutaustrittseitigen Endes des Drehrohres mit dem Ausfallgehäuse,
Fig. 2 einen Schnitt gemäß Linie A - B in Fig. 1,
Fig. 3 eine Draufsicht auf Fig. 1,
Fig. 4 eine vergrößerte Einzelheit gemäß Punkt A der Fig. 3,
Fig. 5 eine schematische Darstellung des guteintrittsseitigen Endes des Drehrohres,
Fig..6 einen Schnitt durch das Drehrohr im Bereich eines Laufringes und
Fig. 7 eine Seitenansicht zu Fig. 6.

Das Drehrohr 1 ist mit Laufringen 2 versehen, die auf in Lagern 3a gelagerten Laufrollen 3 abgestützt sind. Auf der Guteinfallseite ist das Drehrohr mit einem Guteinfallgehäuse 4 und auf der Gutausfallseite mit einem Gutausfallgehäuse 5 abgedichtet. Zwischen dem Ausfallgehäuse und dem Drehrohr 1 befindet sich eine Schleifringdichtung 6. Das Ausfallgehäuse ist pendelnd aufgehängt. Zur Überbrückung der Pendelbewegung des Gehäuses 5 ist kopfseitig eine Dichtungstasse 7 vorgesehen, außerdem greift das fußseitige Ende des Ausfallgehäuses 5 in eine flüssigkeitsgefüllte Abzugsvorrichtung 8 hinein.

Das Ausfallgehäuse 5 besteht aus den Stirnwänden 9 und lo, den Seitenwänden 11 und 12, einer Kopfwand 13, einem Trichter 14 als Übergang in die Abzugsvorrichtung 8. Für die pendelnde Aufhängung des Gehäuses 5 sind an den Seitenwänden 11 und 12 Lager 16 und 17 vorgesehen, in denen drehbeweglich Pendel 2o und 21 gelagert sind, deren gegenüberliegenden Enden in raumfesten Befestigungen 18 und 19 abgestützt sind. Die Lager 16 und 17 können auch als kardanische Lager ausgebildet sein.

In der Stirnwand 9 des Gehäuses 5 befindet sich eine öffnung 22, an die ein parall 1 zur Drehrohrachse verlaufender Verbindungsstutzen 23 angeschlossen ist. Quer zu diesem Stutzen 23 ist eine ringförmige Dichtplatte 24 an der Außenseite des Stutzens 23 angeschweißt, außerdem ist an der Außenseite des Drehrohres 1 ein Stützring 27 mit Halteringen 28 und 29 angeschweißt oder angeschraubt. In diese Ringe 28, 29 sind Dichtungsringe 25 und 26 so eingelegt, daß sie gegen die feststehende Dichtplatte 24 andrückbar sind. Die Dichtplatte 24 ist fest mit dem Gehäuse 5 verbunden, wogegen die Dichtungsringe 25 und 26 mit den Drehrohr 1 rotieren. Mithin befindet sich hier die dichtende Verbindung zwischen dem rotierenden und dem feststehenden Teil der erfindungs- .genäßen Schleifringdichtung 6. Die Ausbildung des Stützringes 27 mit den Ringen 28 und 29 stellt eine stabile Ausführung dar, die den aus der Wärme entstehenden Belastungen jederzeit standhält. Anstelle der geschweißten Ausführung kann auch eine Schraubverbindung gesetzt werden. Damit jederzeit eine dichte Verbindung zwischen der Dichtplatte 24 und den Dichtungsringen 25, 26 gewährleistet ist, sind Tragarme 3o mit abgewinkelten Teilen 3oa vorgesehen, an deren Enden Anpreßrollen 34 vorgesehen sind. Diese sorgen mittels einer Feder 31 für einen ständigen Andruck der Dichtungsringe 25, 26 gegen die Dichtplatte 24. Zur Befestigung der Tragarme 3ö können innerhalb der Dichtplatte 24 Bohrungen 32 vorgesehen sein, durch die Arme 3o hindurchgeschoben und an einer Halterung 33 des Gehäuses 5 oder dergl. befestigt sind. Die Befestigung der Tragarme 30 mit den Anpreßrollen 34 kann auch in jeder anderen geeigneten Form erfolgen. Zurfolge der rotierenden Bewegung der Dichtungsringe 24, 25 gegenüber der feststehenden Dichtplatte 34 entsteht an den Berührungsstellen ein Verschleiß. Vorzugsweise wird die Dichtplatte 24 aus einem härteren Material gebildet als die Dichtungsringe 25, 26, so daß diese als Verschleißteile gelten und erforderlichenfalls ausgewechselt werden können. Die Werkstoffpaarung könnte umgekehrt vorgenommen werden, d.h. die Dichtplatte aus weicherem Material und die Dichtungsringe aus härterem Material. Da aber die Dichtungsringe 25, 26 leichter auszuwechseln sind, ist der erstgenannte Vorschlag vorteilhafter.

Die Kopfwand 13 des Abzugsgehäuses 5 weist ein Abzugsrohr 38 auf, das den pendelnden Bewegungen des Gehäuses 5 folgt. Um eine dichte Verbindung zwischen der feststehenden Gasabzugshaube 4o und dem pendelnden Abzugsrohr 38 herzustellen, ist dieses an der oberen Seite mit einem abgewinkelten Kragen 37 versehen, deren Enden in einen u-förmigen Rinsteller 35 münden, der mit einer Flüssigkeit 36 gefüllt ist. Das untere Ende der Gasabzugshaube 40 ist ebenfalls mit einem abgewinkelten Kragen 39 versehen, der einerseits den Kragen 37 koaxial umgibt und ebenfalls mit seinen unteren Enden in die Flüssigkeit 36 des Ringtellers 35 hineingreift. Damit ist auch bei pendelnder Bewegung des Gehäuses 5 ein sicherer Abschluß gegenüber der Abzugshaube 4o gegeben.

Die Einfallschurre 15 des Gehäuses 5 ist in einen mit Flüssigkeit gefüllten Behälter 41 hineingeführt, wobei das untere Ende der Schurre 15 bis unterhalb des Flüssigkeitsspiegels 42a der Flüssigkeit reicht. Innerhalb des Behälters 41 befindet sich ein endloses Kratzerband 43 od. dgl., das an seinem ausfallseitigen Ende 47 oberhalb des Flüssigkeitsspiegels 42a endet. Das ausfallseitige Ende des Kratzerbandes 43 ist nicht dargestellt. Außer den Pyrolysegasen fallen innerhalb des Drehrohres auch feste Stoffe an, die ebenfalls ausgetragen werden müssen. Dabei können sowohl schwimmfähige als auch nichtschwimmfähige Feststoffe anfallen. Die nichtschwimnfähigen Stoffe fallen durch die Einfallschurre 15 bis auf das Kratzerband 43 und werden von dort ausgetragen.

Die Flüssigkeit 42 sorgt für einen einwandfreien Abschluß an der unteren Seite des Gehäuses 5. Fallen auch schwimmfähige Stoffe an, so würden diese auf der Oberfläche der Flüssigkeit innerhalb des Einfallstutzens 15 hängenbleiben und nach einer bestimmten Zeit die Einfallschurre 15 verstopfen. Zur Vermeidung dieses Nachteiles ist eine schräg angeordnete Schnecke 44 vorgesehen, die so angeordnet ist, daß der Antrieb 45 oberhalb des Flüssigkeitsspiegels 42a und das entgegengesetzte Ende 46 unterhalb des Flüssigkeitsspiegels 42a liegt. Die schwereren Stoffe können ungehindert durch die Einfallschurre 15 auf das Band 43 gelangen. Die schwimmfähigen Stoffe werden von der Schnecke 44 erfaßt und zum Schneckenende 46 geführt, wo sie außerhalb der Schurre 15 in der Flüssigkeit aufschwimmen, an die Oberfläche 42a gelangen und von dort ausgetragen werden können.

Am guteinfallseitigen Ende des Drehrohres 1 ist das Guteinfallgehäuse 4 vorgesehen. Dieses besteht im wesentlichen aus einer Gutaufgabeschurre 49, die über einen Kompensator 51, einer Stopfbuchse 55 und einem Dichtungsstutzen 5o mit dem Rohrflansch 48 des Drehrohres 1 verbunden ist. Zur Befestigung des Kompensators 51 ist ein Flansch 53 vorgesehen, der an einem mit der Schurre 49 verbundenen Befestigungsring 52 verbunden ist. An das andere Ende des Kompensators 51 ist eine Drehmomentenstütze 54 vorgesehen, die mit einem Stopfbuchsenhalter 57 verbunden ist. Zwischen dem Stopfbuchsenhalter 57 und dem winkelförmigen Dichtungsstutzen 5o befinden sich die Stopfbuchsenpackungen 56, die von einem Anpreßring 58 gehalten werden.

Der Drehrohrflansch 48 ist in seinem Durchmesser etwas vergrößert, damit beidseitig Arretierungsrollen 59 und 60 angelenkt werden können, die in einer Halterung 61 drehbar abgestützt sind. Diese Arretierrollen bilden eine Verbindung zur Stopfbuchsendichtung 55, damit die Packungen 56 nicht auf dem Stutzen 5o axial verschoben werden.

Wärmedehnungen des Rohres wirken sich nicht nur in axialer Richtung aus, sondern auch über den Umfang des Rohres. Um auch diese Wärmedehnungen ausgleichen zu können und gleichzeitig zu verhindern, daß sich die hohen Temperaturen auf den Laufring übertragen, sind die Laufringe 2 mit Ihrem Laufringenfuß 64 auf t-förmigen Stützen abgestützt, die aus Flacheisen 63 und quer dazu angeordneten Flacheisenstützen 62 bestehen. Wärmedehnungen des Drehrohres 1 wirken sich in Umfangsrichtung zwischen den Stützen 62 aus, so daß die Kopfflächen 65 der Laufringe 2 ständig eine sichere Auflage auf den Tragrollen 3 sicherstellen. Hiermit ist ein ruhiger Lauf des Drehrohres 1 sichergestellt, so daß andererseits auch eine einwandfreie Abdichtung sowohl an der Guteintrittsseite als auch an der Gutaustrittsseite des Drehrohres 1 gewährleistet ist.

## Patentansprüche

1.) Vorrichtung für die Pyrolyse von Müll in einem mittels Laufringen versehenen Drehrohr, das einerseits von einem Guteinfallgehäuse und andererseits von einem Gutausfallgehäuse mit einem Gasabzugsstutzen und einer Gutabzugsvorrichtung abgedichtet ist, dadurch gekennzeichnet, daß das Gutausfallgehäuse (5) pendelnd aufgehängt ist und das Drehrohr (1) im Ausfallbereich umschließt, wobei zwischen dem Ausfallgehäuse (5) und dem Drehrohr (1) eine Schleifringdichtung (6) vorgesehen ist und das Aus fallgehäuse (5) kopfseitig eine Dichtungstasse (7) für das Pyrolysegas und fußseitig eine Abzugsvorrichtung (8) für die Feststoffe aufweist.

2.) Vorrichtung nach Anspruch 1, dadurch gekennzeichnet, daß das Gutausfallgehäuse (5) an den beiden Seitenwänden (11, 1 ) jeweils mit einem Lager (16, 17) versehen ist, in denen jeweils ein raumfest angeordneter Pendel (20, 21) drehbeweglich abgestützt ist.

3.) Vorrichtung nach den Ansprüchen 1 und 2, dadurch gekennzeichnet, daß die drehrohrseitige Stirnwand (9) des Ausfallgehäuses (5) eine Öffnung (22) aufweist, an die ein das Drehrohr (1) mit Abstand umgreifender Verbindungsstutzen (23) angeschlossen ist, der die feststehenden Teile der Schleifringdichtung (6) trägt, wobei die sich drehenden Teile der Schleifringdichtung (6) an der äußeren Seite des Drehrohrs (1) befestigt sind.

4.) Vorrichtung nach Anspruch 3, dadurch gekennzeichnet, daß die feststehenden Teile der Schleifringdichtung (6) aus einer quer zur Drehrohrachse angeordneten Dichtplatte (24) besteht, gegen die mit dem Drehrohr (1) rotierende koaxial angeordnete Dichtungsringe (25, 26) andrückbar sind, wobei die Dichtungsringe (25, 26) in über einem Stützring (27) an Drehrohr (1) befestigten, senkrecht auf dem Stützring (27) stehenden Halteringen (28, 29) arretiert sind.

5.) Vorrichtung nach den Ansprüchen 3 und 4, dadurch gekennzeichnet, daß die Dichtplatte (24) mittels (eines oder) mehrerer am Gehäuse (5) federnd abgestützter Tragarme (3₀) gegen die Dichtungen (25, 26) drückbar sind, wobei als Gegenlager drehbare Anpreßrollen (34) vorgesehen sind, die an dem Tragarm (3₀) abgestützt sind und an der Rückseite des Stützringes (27) anliegen.

6.) Vorrichtung nach den Ansprüchen 3 bis 5, dadurch gekennzeichnet, daß die Werkstoffe der Dichtplatte (24) und der Dichtungen (25, 26) unterschiedlich hart sind.

7.) Vorrichtung nach Anspruch 6, dadurch gekennzeichnet, daß die Dichtungen (25, 26) als weicherer Verschleißstoff ausgebildet sind.

8.) Vorrichtung nach Anspruch 1, dadurch gekennzeichnet, daß die Dichtungstasse (7) aus einem u-förmigen flüssigkeitsgefüllten Ringteller (35) besteht, in den die Enden eines abgewickelten Kragens (37) des Gasabzugsrohres (38) sowie ein den Kragen (37) koaxial umgebender zweiter abgewinkelter Kragen (39) der Gasabzugshaube (4o) eingreifen.

9.) Vorrichtung nach Anspruch 8, dadurch gekennzeichnet, daß der Ringteller (35) und der äußere Kragen (39) raumfest angeordnet sind.

10.) Vorrichtung nach Anspruch 1, dadurch gekennzeichnet, daß die Abzugsvorrichtung (8) aus einem flüssigkeitsgefüllten Behälter (41) mit einen umlaufenden Austragsorgan, beispielsweise einem endlosen Kratzband (43) besteht, wobei eine Einfallschurre (15) des Ausfallgehäuses (6) bis unterhalb des Spiegels der Flüssigkeit (42) reicht.

11.) Vorrichtung nach Anspruch 1₀, dadurch gekennzeichnet, daß der untere Teil (14) des Ausfallgehäuses (5) trichterförmig in die Einfallschurre (15) übergeht.

12.) Vorrichtung nach den Ansprüchen 10 und 11, dadurch gekennzeichnet, daß die Einfallschurre (15) von einer zur waagerechten geneigt angeordneten Schnecke (44) durchdrungen ist, wobei der Antrieb (45) der Schnecke (44) oberhalb des Flüssigkeitsspiegels (42a) und das untere Ende (46) der Schnecke (44) unterhalb des Flüssigkeitsspiegels (42a) angeordnet ist.

13.) Vorrichtung nach den Ansprächen 10 bis 12, dadurch gekennzeichnet, daß das abwurfseitige Ende (47) des Kratzerbandes (43) oberhalb des Flüssigkeitsspiegels (42a) endet.

14.) Vorrichtung nach Anspruch 1, dadurch gekennzeichnet, daß das Guteinfallgehäuse (4) aus einer Gutaufgabeschurre (49) einen diese umgebenden Dichtungsstutzen (50) mit daran befestigtem Kompensator (51) und einer dazwischen angeordneten Stopfbuchₛe (55) besteht.

15.) Vorrichtung nach Anspruch 14, dadurch gekennzeichnet, da3 der Kompensator (51) einerseits über einen Befestigungsring (52) mit der Gutaufgabeschurre (49) verbunden ist und andererseits an einer Drehmomentenstütze (54) angelenkt ist, die wiederum mit dem Stopfbuchsenhalter (57) der Stopfbuchse (55) verbunden ist.

16.) Vorrichtung nach Anspruch 15, dadurch gekennzeichnet, daß das gutaufgabeseitige Ende des Drehrohres (1) eine Arretierung aufweist, die mit der Drehmomentenstütze (54) verbunden ist.

17.) Vorrichtung nach Anspruch 16, dadurch gekennzeichnet, daß die Arretierung aus Arretierrollen (59, 6₀) besteht, die in einer Halterung (61) gelagert sind und beidseitig am Flansch (48) des Drehrohres (1) anliegen.

18.) Vorrichtung nach Anspruch 1, dadurch gekennzeichnet, daß die Laufringe (2) mittels einer t-förmigen Stütze (62, 63) auf dem Drehrohr (1) befestigt sind.

19.) Vorrichtung nach Anspruch 3, dadurch gekennzeichnet, daß die Ringe (25, 26) einen Ringraum (66) bilden, in den ein Inertgas einleitbar ist.
